# EUROPÄISCHE PATENTSCHRIFT

(11) **EP 0 561 185 B1**
(45) Veröffentlichungstag und Bekanntmachung des Hinweises auf die Patenterteilung: **02.05.1997**
(21) Anmeldenummer: 93102909.4
(22) Anmeldetag: 25.02.1993
(51) Int. Cl.: F15B 11/04

(54) **Hydraulische Schiebersteuerung für Arbeitszylinder mit ungleichen Kolbengeschwindigkeiten**
Hydraulic valve spool control for actuators with uneven piston velocities
Commande hydraulique de tiroir pour vérins avec des vitesses de piston inégales

(30) Priorität: 19.03.1992 DE 4208755
(43) Veröffentlichungstag der Anmeldung: 22.09.1993
(73) Patentinhaber: Schwing GmbH, D-44653 Herne (DE)
(72) Erfinder: Schwing, Friedrich, Dipl.-Ing., W-4650 Gelsenkirchen (DE)
(74) Vertreter: Herrmann-Trentepohl, Werner, Dipl.-Ing.

(56) Entgegenhaltungen:
- EP-A- 0 292 457
- EP-A- 0 505 977
- DE-A- 2 009 340
- DE-A- 2 107 324
- DE-A- 2 262 450
- DE-A- 2 449 736
- FR-A- 2 181 479
- US-A- 4 215 844
- PATENT ABSTRACTS OF JAPAN vol. 14, no. 424 (M-1024)12. September 1990 & JP-A-21 68 002 (TOYOOKI) 28.Juni 1990
- PATENT ABSTRACTS OF JAPAN vol. 16, no. 129 (M-1228)2. April 1992 & JP-A-32 92 401 (HITACHI) 24. Dezember 1991

## Beschreibung

Die Erfindung betrifft eine hydraulische Schiebersteuerung für Arbeitszylinder gemäß dem Oberbegriff des Anspruches 1. Eine solche Schiebersteuerung ist aus US-A-4 125 844 bekannt.

Hydraulische Arbeitszylinder dienen vor allem im Maschinenbau zur Zuführung von Bewegungsenergie in zwei gegenläufigen Richtungen. Damit lassen sich bewegliche Teile hin- und herbewegen. Die Bewegungsenergie eines derartigen hydraulischen Antriebes hängt von dem Volumenstrom des hydraulischen Mediums ab, welcher der jeweiligen Seite des Kolbens im hydraulischen Zylinder zugeleitet wird. Während im allgemeinen der Kolben eine im wesentlichen gleichförmige Geschwindigkeit über den Hin- und Hergang im hydraulischen Arbeitszylinder entwickelt, bezieht sich die Erfindung auf hydraulische Arbeitszylinder, deren Kolben auf wenigstens einer seiner beiden Wege mit unterschiedlichen Geschwindigkeiten anzutreiben ist. Damit wird praktischen Erfordernissen Rechnung getragen, welche unterschiedliche Anforderungen an den hydraulischen Antrieb stellen. Beispielsweise kann es darauf ankommen, die Bewegung mit langsamer Geschwindigkeit starten zu lassen, dann im Mittelbereich zu beschleunigen und am Bewegungsende wieder zu verlangsamen. Eine andere Anforderung geht dahin, die Bewegung mit hoher Geschwindigkeit zu starten, zum Mittelbereich hin zu verzögern und erforderlichenfalls kurzzeitig zum Stillstand zu bringen, um dann am Ende wieder zu beschleunigen. Dies sind lediglich Beispiele. In der Praxis kann eine Vielzahl anderer Bewegungsablaufkombinationen gefordert werden, für die in frei wählbarer Folge der Kolben beschleunigt und verzögert werden muß.

Solche hydraulischen Arbeitszylinder sind an sich bekannt. Eine der bekannten Ausführungsformen sieht eine der jeweiligen Kolbengeschwindigkeit im Arbeitszylinder entsprechende Mengensteuerung des hydraulischen Volumenstromes über den hydraulischen Druckerzeuger vor. Das setzt in der Regel mengenverstellbare Pumpen voraus, bei denen z. B. bei einer Schiefscheibenpumpe die Neigung des Steuerspiegels den jeweiligen Volumenstrom bestimmt. Solche Pumpen sind verhältnismäßig aufwendig. Außerdem ist es nicht immer möglich, derart gesteuerte Pumpen für den Arbeitszylinder vorzusehen. Sind solche Pumpen in einem Steuerkreis notwendig, von dem der Steuerkreis des hydraulischen Arbeitszylinders abgeleitet ist, kann man auf diese Weise unterschiedliche Kolbengeschwindigkeiten häufig nicht ohne weiteres verwirklichen.

Eine andere bekannte Möglichkeit, eine Maschine oder ein Maschinenelement mit einem Arbeitszylinder in einer Bewegungsrichtung mit unterschiedlicher Geschwindigkeit anzutreiben, besteht darin, in die Vermittlung der Bewegungsenergie ein mechanisches Getriebe einzuschalten. Insbesondere kommen hierfür Hebelgetriebe in Betracht. Solche Getriebe sind vergleichsweise aufwendig und benötigen auch Platz, der nicht immer zur Verfügung gestellt werden kann.

Eine dritte der bekannten Möglichkeiten (US-A-4 215 844), welche allerdings nur zwei unterschiedliche Kolbengeschwindigkeiten ermöglicht, benutzt hierfür eine pneumatisch hydraulische Schiebersteuerung. Hierbei ist ein Zweiwege-Zweistellungsventil in einen By-Pass eines der beiden Volumenströme des hydraulischen Arbeitsmediums des Umsteuerventils vorgeschaltet. Die pneumatische Vorsteuerung beider Wegeventile erfolgt durch einen Sollwert-Istwert-Vergleicher, der mit Steuerimpulsen für den Arbeitszylinder beaufschlagt ist. Der By-Pass überbrückt eine Drosselanordnung, die dem Druckerzeuger des hydraulischen Arbeitsmediums nachgeschaltet ist. Das im By-Pass liegende Wegeventil ist über die pneumatische Vorsteuerung mit dem Umsteuerventil derart verknüpft, daß bei großen Regelabweichungen der Kolben mit großer Geschwindigkeit über den By-Pass angetrieben wird, während die geringere Kolbengeschwindigkeit über das reduzierte Volumen der Drosselanordnung erreicht wird, die bei geringen Regelabweichungen durchgeschaltet wird.

Die Erfindung geht demgegenüber einen anderen Weg, dessen Grundgedanke im Anspruch 1 wiedergegeben ist.

Weitere Merkmale der Erfindung sind Gegenstand der Unteransprüche.

Erfindungsgemäß erfolgt die Vorsteuerung des Umsteuerwegeventils mit einem Vorsteuerventil, welches hydraulisches Medium auf die eine oder die andere Seite des Ventilkolbens leitet und so den jeweils gewünschten Schaltzustand herbeiführt, der von der übergeordneten Steuerung bestimmt wird. Die Kolbengeschwindigkeit wird durch die Steuerung eines Wegeventiles bestimmt, dessen Kolben eine beliebige, dem Einzelfall jedoch angepaßte Anzahl von Stellungen mit diesen zugeordneten Steuerbohrungen einnehmen kann und dadurch in jeder Stellung einen der Volumenströme unmittelbar beeinflußt. Dieses Wegeventil liegt mit beiden Seiten seines Ventilkolbens an je einer Steuerleitung der Vorsteuerung und ist durch die Druckdifferenz der beiden Steuerleitungen selbst vorgesteuert. Durch die eingebauten Drosseln kann der jeweils gewünschte Steuerzustand hydraulisch herbeigeführt werden und bestimmt jeweils eine der Kolbengeschwindigkeiten.

Die Erfindung hat den Vorteil, daß sie auf einfache Weise, nämlich insbesondere ohne Zuhilfenahme des hydraulischen Druckerzeugers, jedoch auf hydraulischem Wege unterschiedliche Arbeitsgeschwindigkeiten mit einem Linearantrieb in Form eines hydraulischen Arbeitszylinders ermöglicht. Dazu gehört auch die Möglichkeit, den Kolben des Arbeitszylinders anzuhalten.

Die dazu erforderlichen und in die Vorsteuerwege des Steuerventiles eingebauten Drosseln stellen einfache Mittel dar, die sich in hydraulischen Schaltungen leicht verwirklichen lassen.

Mit den Merkmalen des Anspruches 2 wird die Möglichkeit verwirklicht, den Kolben auf seinem Wege im hydraulischen Zylinder bedarfsweise anzuhalten.

Das Merkmal des Anspruchs 4, nämlich als Druckerzeuger für den Linearantrieb eines hydraulischen Arbeitszylinders einen Speicher vorzusehen, hat gegenüber einer Hydraulikpumpe mit konstantem Fördervolumen den Vorteil, daß die Differenzmenge zwischen der von der Steuerbohrung bestimmte Beaufschlagungsmenge für den Arbeitszylinder und der vom Druckerzeuger zur Verfügung stehenden Menge nicht wärmeerzeugend über ein Sicherheitsventil zum Tank geleitet werden müssen.

In der Zeichnung ist ein Ausführungsbeispiel der Erfindung wiedergegeben. Die Zeichnung zeigt die erfindungsgemäße Schiebersteuerung in Symbolen, während der hydraulische Arbeitszylinder 1 sowie der von seiner Kolbenstange 2 angetriebene Maschinenteil in Form einer zweiarmigen Schwinge 3 schematisch wiedergegeben sind. In dem hydraulischen Arbeitszylinder 1 läuft der Kolben 4. Eine Leitung 5 beaufschlagt mit einem Volumenstrom des bei 6 angedeuteten hydraulischen Druckerzeugers (Pumpe oder Speicher) die Kolbenstangenseite 7 des Arbeitskolbens 4, während über die Leitung 8 die Kolbenseite 9 des Kolbens 4 im Arbeitszylinder 1 beaufschlagt wird.

Das Umsteuerventil S3 ist ein 4/2-Wegeventil bekannter Art und ermöglicht die Beaufschlagung jeder Kolbenseite mit dem hydraulischen Druckölstrom, während gleichzeitig die gegenüberliegende Kolbenseite drucklos auf den Öltank 10 geschaltet ist. Im Ausführungsbeispiel ist die Kolbenseite 9 auf den Öltank 10 geschaltet.

Ein von einer übergeordneten Steuerung mit Schaltimpulsen auf beiden Seiten seines Ventilkolbens beaufschlagbares Vorsteuerventil A dient zur Steuerung der beiden Vorsteuerwege 11, 12 des Umsteuerventils S3. Dieses Vorsteuerventil entspricht im wesentlichen dem Umsteuerventil S3, jedoch kann es auch elektrisch bzw. elektronisch umgeschaltet werden. Obwohl der Tank in der Zeichnung zweimal erscheint, kann es sich in der Praxis um den gleichen Tank handeln, in den der ablaufende Volumenstrom aus den Vorsteuerwegen 11, 12 geleitet wird.

Zwischen das Vorsteuerventil A und das Umsteuerventil S3 ist in die Vorsteuerwege 11, 12 ein drittes Wegeventil in Gestalt eines vorgesteuerten Steuerventiles B eingebaut. Es ist ebenfalls hydraulisch vorgesteuert. Dies erfolgt über Drosseln 14, 15 aus den Vorsteuerwegen 11, 12. Der Ventilkolben des Steuerventils B weist gemäß dem dargestellten Ausführungsbeispiel fünf Wege auf. Zwei Wege schalten den Ablauf aus dem Antriebszylinder auf den Tank durch. Zwei dazwischenliegende Wege enthalten Drosseln mit gleicher oder unterschiedlicher Drosselwirkung, während der mittlere Weg den ablaufenden Volumenstrom sperrt.

In der Schaltung ist die Anordnung so getroffen, daß der von der Kolbenseite 9 verdrängte Volumenstrom über die Leitung 8 durch das Steuerventil B verläuft, während die Kolbenstangenseite 7 über Leitung 5 und einen Bypaß 16 an den hydraulischen Druckerzeuger 6 angeschlossen ist.

Im Betrieb wirkt die Drossel 14 an der drucklosen Seite des Ventilkolbens im Steuerventil B. Die Drossel 15 bestimmt die jeweilige Stellung des Ventilkolbens, wobei der Ventilkolben sämtliche Schaltwege nacheinander durchläuft. Infolgedessen wird der Antriebskolben 4 mit unterschiedlicher Geschwindigkeit angetrieben und in der Mittelstellung angehalten. Die Schwinge 3 des Hebelgetriebes führt daher eine Folge von Bewegungen über den wirksamen und durch die Doppelpfeile gekennzeichneten Weg aus.

Wird das Umsteuerventil S3 umgeschaltet, so kehrt der Kolben des Steuerventils B in seine Anfangsstellung zurück und kann hierbei wiederum verschiedene Bewegungsabläufe ausführen.

## Patentansprüche

1. Hydraulische Schiebersteuerung für Arbeitszylinder (1) mit ungleichen Kolbengeschwindigkeiten, bei der ein Umsteuer-Wegeventil (B), durch das einer der beiden Volumenströme des hydraulischen Arbeitsmediums verläuft, den den Kolben beaufschlagenden Volumenstrom des hydraulischen Arbeitsmediums der Kolbengeschwindigkeit anpaßt und die Bewegungsrichtung des Kolbens (4) mit einem vorgesteuerten Wegeventil (S3) eingestellt ist, das mit den Steuerimpulsen für den Arbeitszylinder (4) vorgesteuert ist, wobei das Wegeventil (B) vor dem vorgesteuerten Wegeventil (S3) eingebaut ist, dadurch gekennzeichnet, daß mit den Steuerimpulsen für den Arbeitszylinder (4) ein Vorsteuerventil (A) verstellbar ist und die zum vorgesteuerten Wegeventil (S3) führenden Vorsteuerwege (11, 12) das Umsteuer-Wegeventil (B) vorsteuern, das eine Folge von Schaltwegen aufweist, die jeweils eine Kolbengeschwindigkeit bestimmen und die das Umsteuer-Wegeventil (B) mit Hilfe von in die Vorsteuerwege des Umsteuer-Wegeventils (B) eingebauten Drosseln (14, 15) nacheinander durchläuft.

2. Hydraulische Schiebersteuerung nach Anspruch 1, dadurch gekennzeichnet, daß in mindestens einer Stellung des Umsteuer-Wegeventiles (B) in den dieser zugeordneten Weg eine Sperre eingebaut ist.

3. Hydraulische Schiebersteuerung nach einem der Ansprüche 1 oder 2, dadurch gekennzeichnet, daß der Kolben des Umsteuer-Wegeventils (B) eine Folge von Durchgangsbohrungen, Drosselbohrungen und Sperren aufweist.

4. Hydraulische Schiebersteuerung nach einem der Ansprüche 1 bis 3, dadurch gekennzeichnet, daß als Druckerzeuger für den Linearantrieb eines hydraulischen Arbeitszylinders ein Speicher vorgesehen ist.

## Claims

1. An hydraulic valve spool control for actuators (1) with uneven piston velocities, in which a control transfer duct valve (B), through which one of the two volume streams of hydraulic operating medium passes, adapts the piston actuating volume stream of the hydraulic operating medium to the piston velocity and adjusts the direction of movement of the piston (4) by means of a superposed duct valve (S3) that is pre-activated by control pulses for the actuator (4), wherein the duct valve (B) is mounted in a position upstream of the superposed duct valve (S3), characterised in that a superposed control valve (A) is adjustable by the control pulses for the actuator (4) and that the superposed control ducts (11, 12) leading to the superposed control duct valve (S3) pre-activate the control transfer duct valve (B) which comprises a series of activating ducts that in each case determine a piston velocity, said series of activating ducts passing through the control transfer duct valve (B) in sequence with the aid of throttle valves (14, 15) mounted in the superposed control ducts of the control transfer duct valve (B).

2. An hydraulic valve spool control according to claim 1, characterised in that, in at least one position of the control transfer duct valve (B), a retention stop is provided in the duct associated with said position.

3. An hydraulic valve spool control according to one of claims 1 and 2, characterised in that the piston of the control transfer duct valve (B) comprises a series of conducting apertures, throttle apertures and retention stops.

4. An hydraulic valve spool control according to one of claims 1 to 3, characterised in that an accumulator reservoir is provided as a pressure generator for the linear drive of an hydraulic actuator.

## Revendications

1. Commande hydraulique de tiroir pour vérins (1) avec des vitesses de piston inégales pour laquelle un distributeur d'inversion (B) à travers lequel passe l'un des deux courants volumétriques du fluide moteur hydraulique adapte le courant volumétrique du fluide moteur hydraulique, courant alimentant le piston, à la vitesse du piston et pour laquelle le sens de mouvement du piston (4) est réglé avec un distributeur (S3) pilote qui est commandé avec les impulsions de commande pour le vérin (4), le distributeur d'inversion (B) étant monté devant le distributeur pilote (S3), caractérisée en ce qu'une soupape pilote (A) est réglable avec les impulsions de commande pour le vérin (4) et en ce que les parcours pilote (11, 12) conduisant au distributeur pilote (S3) commandent le distributeur d'inversion (B) qui présente une série de longueurs de course de couplage qui déterminent à chaque fois une vitesse de piston et qui traversent les unes après les autres le distributeur d'inversion (B) à l'aide de papillons (14, 15) montés dans les parcours pilote du distributeur d'inversion.

2. Commande hydraulique de tiroir selon la revendication 1, caractérisée en ce que, dans au moins une position du distributeur d'inversion (B), un arrêt est monté dans le parcours affecté à cette position.

3. Commande hydraulique de tiroir selon l'une des revendications 1 ou 2, caractérisée en ce que le piston du distributeur d'inversion (B) présente une série de creux de passage, d'orifices d'étranglement et d'arrêts.

4. Commande hydraulique de tiroir selon l'une des revendications 1 à 3, caractérisée en ce qu'un réservoir est prévu en tant que générateur de pression pour la commande linéaire d'un vérin hydraulique.
